# FASCICULE DE BREVET EUROPEEN

(11) **EP 2 410 236 B1**
(45) Date de publication et mention de la délivrance du brevet: **05.04.2017**
(21) Numéro de dépôt: 11173785.4
(22) Date de dépôt: 13.07.2011
(51) Int. Cl.: F21S 8/06, F21V 33/00, F24F 13/078

(54) **Plafonnier**
Deckenleuchte
Ceiling luminaire

(30) Priorité: 21.07.2010 FR 1055955
(43) Date de publication de la demande: 25.01.2012
(73) Titulaire: Bouygues Immobilier, 92130 Issy Les Moulineaux (FR)
(72) Inventeur: Madelaine, Bruno, 92110 CLICHY (FR)
(74) Mandataire: Regimbeau

(56) Documents cités:
- EP-A1- 0 732 460
- EP-A2- 0 695 837
- WO-A1-90/12257
- BE-A5- 1 014 344
- DE-A1- 4 004 210
- DE-A1-102005 038 199
- DE-A1-102008 003 673
- DE-A1-102008 026 504
- FR-A1- 2 516 127
- FR-A1- 2 560 257
- GB-A- 1 180 607
- US-A- 2 715 449
- US-A- 3 301 163

## Description

### DOMAINE TECHNIQUE GENERAL

L'invention concerne un plafonnier selon le préambule de la revendication 1.

### ETAT DE L'ART

Les espaces de bureaux comportent en général des faux-plafonds, disposés d'une part entre le plafond, composé en général d'une dalle de béton, et d'autre part la pièce, comportant les composants des bureaux.

Les faux-plafonds permettent principalement le support de l'éclairage, et la correction acoustique de la pièce, pour éviter les échos désagréables. Ils permettent également de cacher les connexions des différents composants des bureaux.

Ils présentent cependant des inconvénients.

Les faux-plafonds forment une barrière entre le plafond et la pièce, de sorte que l'inertie thermique du plafond, qui permettrait de garder une pièce fraîche en été et une pièce relativement chaude en hiver, est occultée.

Il est alors nécessaire de placer un système de climatisation supplémentaire dans le faux-plafond. Or le système de climatisation est onéreux, sujet aux pannes, et peu écologique.

Il est également en général nécessaire de disposer un système de chauffage dans la pièce, encombrant et peu esthétique.

Une solution est proposée dans le document GB 1 180 607 A. Mais cette solution est loin d'être optimale.

### PRESENTATION DE L'INVENTION

L'invention propose de pallier au moins un de ces inconvénients.

A cet effet, on propose selon l'invention un plafonnier selon la revendication 1.

L'invention est avantageusement complétée par les caractéristiques des revendications 2 à 6, prises seules ou en une quelconque de leur combinaison techniquement possible.

L'invention présente de nombreux avantages.

Du fait de la suppression du faux-plafond, il n'y a plus de barrière entre le plafond et la pièce, de sorte que l'inertie thermique du plafond, permettant de garder une pièce fraîche en été et une pièce relativement chaude en hiver, est parfaitement disponible pour la pièce.

Il n'est alors plus nécessaire de disposer un système de climatisation supplémentaire dans la pièce. Le plafonnier est ainsi peu onéreux et écologique. Il répond notamment aux normes des bâtiments à énergie positive, et présente une conception bioclimatique, en utilisant notamment l'inertie thermique de la dalle de béton du plafond, qui est un système passif.

Il intègre un chauffage dans son boîtier, peu encombrant et esthétique.

Le plafonnier comporte un correcteur acoustique permettant de répondre aux normes des marques HQE (« Haute Qualité Environnementale »), et aux exigences du rapport du bureau d'études acoustiques LASA (Laboratoire d'Application des Sciences Acoustiques).

### PRESENTATION DES FIGURES

D'autres caractéristiques, buts et avantages de l'invention ressortiront de la description qui suit, qui est purement illustrative et non limitative, et qui doit être lue en regard des dessins annexés sur lesquels :
- les figures 1 et 2 représentent respectivement une vue en perspective et en coupe d'un plafonnier selon l'invention, dans une pièce ;
- les figures 3 et 4 représentent respectivement des vues en coupes selon les lignes III-III et IV-IV de la figure 5 ;
- la figure 5 est une vue de face d'un plafonnier selon l'invention ; et
- la figure 6 est une vue de face d'un chauffage d'un plafonnier selon l'invention.

Sur l'ensemble des figures, les éléments similaires portent des références numériques identiques.

### DESCRIPTION DETAILLEE

Les figures de la demande représentent schématiquement un mode de réalisation possible d'un plafonnier 1 selon l'invention.

Le plafonnier 1 comporte principalement un boîtier 11 destiné à être fixé à une distance I d'un plafond 10 d'une pièce 12, grâce à des tiges 110.

Le plafond 10 est très préférentiellement composé d'une dalle de béton, ou tout autre matériau présentant une grande inertie thermique, permettant de garder une pièce fraîche en été et une pièce relativement chaude en hiver.

Comme le montre plus précisément la figure 2, la pièce 12 comporte les composants d'un bureau, comme par exemple le mobilier de bureau.

Le plafonnier 1 comporte une lampe 2 placée dans le boîtier 11.

Le boîtier 11 comporte ainsi classiquement une ouverture 111 sur un côté vers la pièce 12, pour laisser apparent la lampe 2, pour qu'elle puisse éclairer la pièce 12.

La lampe 2 peut par exemple avoir une puissance de 30 à 50 W et une illuminance de 150 à 350 lux, et répond aux normes classiques de sécurité.

Le plafonnier 1 comporte en outre avantageusement un détecteur 5 multifonction, placé dans le boîtier 11, par exemple au niveau de l'ouverture 111.

Le détecteur 5 comporte par exemple la fonction de détection de présence, pour permettre la mise en marche et l'arrêt automatiques de la lampe 2, en fonction de la présence ou non d'un utilisateur dans la pièce 12, et/ou la fonction de détection de luminosité, pour permettre l'asservissement du niveau d'éclairement de la pièce 12 en fonction d'une consigne.

Le plafonnier 1 comporte en outre un correcteur acoustique 4 placé dans le boîtier 11, pour éviter les échos désagréables dans la pièce 12, notamment du fait du plafond 10 apparent.

La conception du correcteur 4 est connue de l'homme du métier et n'est pas décrite en détail dans la suite de la présente description. On précise simplement que le correcteur 4 acoustique est conçu pour répondre aux normes des marques HQE (« Haute Qualité Environnementale ») et aux exigences du rapport du bureau d'études acoustiques LASA (Laboratoire d'Application des Sciences Acoustiques).

A cet effet, le correcteur 4 acoustique comporte préférentiellement un voile 41 acoustique et des fibres 42 non tissées, permettant d'absorber les ondes acoustiques.

Selon l'invention, le voile 41 acoustique se présente sous la forme d'une pièce de tissu, permettant ainsi d'absorber les ondes acoustiques. Une onde acoustique est en effet essentiellement absorbée lorsqu'elle rencontre un matériau poreux, comme un tissu. Les fibres 42 se présentent sous la forme d'une laine minérale, pour absorber les ondes acoustiques. La laine minérale peut par exemple avoir une épaisseur de 50 mm et une densité de 30 kg/m³.

Pour encore renforcer la correction acoustique, le boîtier 11 est perforé, préférentiellement sur son côté tourné vers la pièce 12. Une onde acoustique est en effet essentiellement absorbée lorsqu'elle rencontre un matériau perforé. Le boîtier peut être avantageusement perforé sur tous ses côtés.

Le tableau 1 montre les coefficients d'absorption α de Sabine du plafonnier 1, pour différentes fréquences acoustiques.

De manière connue de l'homme du métier, le coefficient d'absorption α de Sabine caractérise le degré d'absorption acoustique d'un matériau pour une certaine bande, en déterminant la quantité d'énergie acoustique absorbée. A cet effet, le coefficient α de Sabine représente le rapport de l'énergie acoustique absorbée à l'énergie acoustique incidente (il ne possède pas d'unité). Le coefficient permet de comparer les performances de différents matériaux :
- si le coefficient tend vers 1, cela signifie que la paroi du matériau a absorbé la totalité de l'énergie, et que rien n'est réfléchi ; le matériau est absorbant ;
- si le coefficient tend vers 0, cela signifie que la paroi du matériau a réfléchi la totalité de l'énergie, et que rien n'est absorbé ; le matériau est réverbérant.

**Tableau 1**

| Fréquences (Hz) | 125 | 250 | 500 | 1000 | 2000 | 4000 |
|---|---|---|---|---|---|---|
| Coefficients d'absorption α Sabine | 0,42 | 0,88 | 1,36 | 1,44 | 1,37 | 1,07 |

Le coefficient d'absorption α Sabine pondéré du plafonnier est de 0,6.

Le plafonnier 1 comporte en outre un chauffage 3 placé dans le boîtier 11.

Préférentiellement, le chauffage 3 comporte un circuit 31 de circulation d'eau formant une nappe radiante recouvrant la majeure partie de la surface principale du plafonnier 1, hormis bien entendu l'espace en face de l'ouverture 111, comme le montre la figure 6. Le rendement du chauffage est ainsi grandement augmenté. Le chauffage peut par exemple fournir une énergie calorifique de 150 W environ.

Le circuit 31 est par exemple constitué de tubes en polypropylène, par exemple en forme de U et d'environ 3 mm de diamètre intérieur, pour assurer une pression en fonctionnement de 3 bars environ.

Comme le montre plus précisément la figure 3, les fibres 42 sont placées d'un côté du boîtier 11 vers le plafond 10, et le chauffage 3 est placé d'un côté du boîtier 11 vers la pièce 12 à chauffer.

Dans le cas avantageux où le boîtier 11 est perforé mais non uniquement dans ce cas, le voile 41 est préférentiellement placé entre le boitier 11 et le chauffage 3, pour cacher le chauffage 3 et les fibres 42. Dans ce cas également, le voile 41 est de couleur sombre, afin qu'un utilisateur ne distingue pas le voile 41 au travers des perforations du boîtier 11.

Le système d'alimentation électrique et le système d'alimentation en eau sont placés dans le plafond 10, cachés au regard d'un utilisateur par le boîtier 11, mais faciles d'accès pour la maintenance, grâce notamment aux tiges 110.

Le système d'alimentation électrique de la lampe 2 est caréné pour être étanche, pour éviter tout court-circuit en cas de fuite du circuit 31 du chauffage 3.

Pour ne pas affecter le rendement du chauffage 3, le taux de perforation du boîtier 11 est compris entre 1% et 25%. Le diamètre des perforations est avantageusement inférieur à 2,5 mm.

Les figures montrent à titre d'exemple des dimensions possibles pour le plafonnier. Principalement, le boîtier a par exemple pour dimensions 2m de longueur, 1 m de largeur, et 6cm d'épaisseur. La distance I est par exemple de 24cm.

## Revendications

1. Plafonnier (1) comportant un boîtier (11) destiné à être fixé à une distance (I) d'un plafond (10) d'une pièce (12), comportant
- une lampe (2)
- un correcteur acoustique (4), et
- un chauffage (3)
placés dans le boîtier (11),
le plafonnier étant **caractérisé en ce que**
- le correcteur (4) acoustique comporte un voile (41) acoustique, **se présentant sous la forme d'une pièce de tissu,** et des fibres (42) non tissées, et **en ce que**
- les fibres (42) sont placées d'un côté du boîtier (11) vers le plafond (10),
- le chauffage (3) est placé d'un côté du boîtier (11) vers la pièce (12), le voile (41) étant placé entre le boîtier (11) et le chauffage (3).

2. Plafonnier (1) selon la revendication 1, comportant en outre un détecteur (5) multifonction placé dans le boîtier (11).

3. Plafonnier (1) selon l'une des revendications 1 ou 2, dans lequel
- le voile (41) acoustique se présente sous la forme d'une pièce de tissu, et
- les fibres (42) se présentent sous la forme d'une laine minérale.

4. Plafonnier (1) selon l'une des revendications 1 à 3, dans lequel le chauffage (3) comporte un circuit (31) de circulation d'eau formant une nappe radiante.

5. Plafonnier (1) selon l'une des revendications 1 à 4, dans lequel le boîtier (11) est perforé, préférentiellement sur son côté tourné vers la pièce (12).

6. Plafonnier (1) selon la revendication 5, dans lequel le taux de perforation du boîtier est compris entre 1 % et 25%.

## Patentansprüche

1. Deckenleuchte (1), aufweisend ein Gehäuse (11), das bestimmt ist, in einem Abstand (I) von einer Decke (10) eines Zimmers (12) befestigt zu sein, aufweisend
- eine Lampe (2)
- einen Schalldämpfer (4), und
- eine Heizung (3),
platziert in dem Gehäuse (11),
wobei die Deckenleuchte **dadurch gekennzeichnet ist, dass**
- der Schalldämpfer (4) ein Akustikvlies (41) in Form eines gewebt Stoffstücks, und Vliesfasern (42) aufweist, und dass
- die Fasern (42) auf einer Seite des Gehäuses (11) in Richtung der Decke (10) platziert sind,
- die Heizung (3) auf einer Seite des Gehäuses (11) in Richtung des Zimmers (12) platziert ist, wobei das Akustikvlies (41) zwischen dem Gehäuse (11) und der Heizung (3) platziert ist.

2. Deckenleuchte (1) nach Anspruch 1, aufweisend ferner einen Multifunktions-Detektor (5), der in dem Gehäuse (11) platziert ist.

3. Deckenleuchte (1) nach einem der Ansprüche 1 oder 2, wobei
- das Akustikvlies (41) in Form eines gewebt Stoffstücks ist, und
- die Fasern (42) in Form einer Mineralwolle sind.

4. Deckenleuchte (1) nach einem der Ansprüche 1 bis 3, wobei die Heizung (3) einen Wasserzirkulationskreis (31) aufweist, der eine Strahlungsmatte bildet.

5. Deckenleuchte (1) nach einem der Ansprüche 1 bis 4, wobei das Gehäuse (11) perforiert ist, vorzugsweise auf seiner Seite, die in Richtung des Zimmers (12) zeigt.

6. Deckenleuchte (1) nach Anspruch 5, wobei der Perforationsgrad des Gehäuses zwischen 1 % und 25 % beträgt.

## Claims

1. A ceiling light (1) including a housing (11) intended to be attached at a distance (I) from a ceiling (10) of a room (12), including
- a lamp (2)
- an acoustic corrector (4), and
- a heating element(3)
placed in the housing (11),
the ceiling light being **characterized in that**
- the acoustic corrector (4) includes acoustic fleece (41), being in the form of a piece of fabric, and non-woven fibers (42), and **in that**
- the fibers (42) are placed on one side of the housing (11) towards the ceiling (10),
- the heating element (3) is placed on one side of the housing (11) towards the room (12), the fleece (41) being placed between the housing (11) and the heating element (3).

2. The ceiling light (1) according to claim 1, further including a multifunction detector (5) placed in the housing (11).

3. The ceiling light (1) according to one of claims 1 or 2, wherein
- the acoustic fleece (41) is in the form of a piece of fabric, and
- the fibers (42) are in the form a mineral wool.

4. The ceiling light (1) according to one of claims 1 to 3, wherein the heating element (3) includes a circuit (31) for circulating water forming a radiative layer.

5. The ceiling light (1) according to one of claims 1 to 4, wherein the housing (11) is perforated, preferentially on its side turned towards the room (12).

6. The ceiling light (1) according to claim 5, wherein the perforation level of the housing is comprised between 1 % and 25 %.
